# FASCICULE DE BREVET EUROPEEN

(11) **EP 4 242 753 B1**
(45) Date de publication et mention de la délivrance du brevet: **18.02.2026**
(21) Numéro de dépôt: 22161630.3
(22) Date de dépôt: 11.03.2022
(51) Int. Cl.: G04B 31/004, G04B 31/02

(54) **DISPOSITIF POUR GUIDER UN ARBRE D'UN BALANCIER A RESSORT SPIRAL**
VORRICHTUNG ZUM FÜHREN EINER WELLE EINER UNRUH MIT SPIRALFEDER
DEVICE FOR GUIDING A SHAFT OF A BALANCE WHEEL WITH HAIRSPRING

(43) Date de publication de la demande: 13.09.2023
(73) Titulaire: ETA SA Manufacture Horlogère Suisse, 2540 Grenchen (CH)
(72) Inventeur: CONUS, Thierry, 2543 Lengnau (CH); COURVOISIER, Raphaël, 2035 Corcelles (CH); HELFER, Jean-Luc, 2525 Le Landeron (CH); HUOT-MARCHAND, Sylvain, 2743 Eschert (CH)
(74) Mandataire: ICB SA

(56) Documents cités:
- EP-B1- 3 291 025
- CH-B1- 705 906
- FR-A1- 3 039 292

## Description

### DOMAINE TECHNIQUE

L'invention concerne un dispositif pour guider un arbre rotatif d'un balancier à ressort spiral d'une pièce d'horlogerie.

L'invention concerne également un mouvement horloger et une pièce d'horlogerie comprenant respectivement un tel dispositif pour guider un arbre rotatif d'un balancier à ressort spiral.

### ARRIERE-PLAN TECHNOLOGIQUE

En horlogerie, il est connu d'utiliser un balancier spiral constituant un oscillateur mécanique, dont la fréquence d'oscillation peut être ajustée électroniquement ou mécaniquement par un rouage de finissage lié à un système à barillet. Le pivot à une extrémité de l'arbre peut être guidé généralement en passant à travers une ouverture circulaire de guidage mais avec un certain jeu. Dans ces conditions, on constate un positionnement peu précis et un frottement important dépendant de la position de la montre, susceptible d'user rapidement ledit pivot et d'altérer la précision chronométrique de la montre, ce qui constitue un inconvénient.

Le document CH 239 786 décrit un dispositif de guidage d'un pivot à une extrémité de l'arbre de rotation d'un balancier spiral. Le dispositif est agencé avec une pierre olivée et une butée inclinée par rapport à l'arbre du balancier. Le guidage de l'arbre est effectué sans jeu. Le frottement est ainsi indépendant de la position de la montre. Dans une position horizontale de la montre, le frottement additionnel de la partie cylindrique du pivot contre la pierre olivée est ainsi similaire à celui subit en position verticale. L'amplitude est par contre diminuée pour toute les positions, ce qui constitue un inconvénient pour la maitrise de la précision.

Il est également connu des documents EP 3 258 325 B1 et CH 269 552, la réalisation d'un arbre de rotation d'un balancier spiral, dans un matériau céramique de manière à éviter une usure trop rapide des extrémités de l'arbre en rotation dans un guidage.

Le document EP 3 382 472 A1 décrit un palier de guidage d'un pivot d'un arbre de rotation d'un balancier spiral d'une pièce d'horlogerie. Il peut être prévu un palier de guidage de chaque côté des extrémités de l'arbre en rotation. Le palier de guidage peut être constitué dans une forme d'exécution de trois lames courbées en forme de spirale régulièrement espacées les unes des autres, dont une première extrémité de chaque lame est fixée à un anneau coaxial à l'arbre de rotation alors qu'une seconde extrémité de chaque lame vient en contact d'une extrémité de l'arbre de rotation du balancier pour le maintenir radialement. Le palier de guidage est réalisé dans un matériau métallique. Le palier de guidage réalisé dans un matériau métallique ne permet pas de diminuer suffisamment les efforts au contact de l'arbre ou du pivot sur l'arbre. Dans ces conditions, il y a trop de pertes d'énergie dues principalement aux frottements avec l'extrémité du pivot ou de l'arbre de rotation, et ceci même si les frottements ne dépendent plus trop de l'orientation de la montre, ce qui constitue un inconvénient.

Le document CH 705 906 B1 décrit un système amortisseur de chocs pour un axe d'un mobile d'une pièce d'horlogerie. Il comprend un tigeron à une extrémité de l'arbre logé dans un logement d'un support à palier amortisseur. Cependant il n'est pas prévu plusieurs points de contact de tigeron pour assurer un bon centrage de l'axe de rotation du balancier spiral.

### RESUME DE L'INVENTION

L'invention a donc pour but principal de pallier les inconvénients de l'état de la technique en proposant un dispositif pour guider un arbre de rotation d'un balancier spiral avec un jeu limité de l'arbre dû à la gravité et avec un matériau et une géométrie des parties de contact du guidage sélectionnés pour réduire les forces d'appui et donc les forces de frottement.

A cet effet, l'invention concerne un dispositif pour guider un arbre de rotation d'un balancier spiral, qui comprend les caractéristiques définies dans la revendication indépendante 1.

Des formes particulières de réalisation du dispositif pour guider un arbre de rotation d'un balancier spiral sont décrites également dans les revendications dépendantes 2 à 11.

Avantageusement, au moins les parties en contact de l'arbre, ou d'un pivot fixé à l'arbre, et d'un palier de guidage de l'arbre sont :
- réalisées dans un matériau ayant un module d'Young inférieur ou égal à 100 GPa de manière à réduire les forces de frottement, et/ou
- réalisées avec, ou revêtues par des matériaux dont le coefficient de frottement entre eux est inférieur à 0,15, voire 0,1, voire même 0,05.

De préférence, le matériau peut être de la céramique ou du verre ou également un polymère chargé ou non pour réaliser notamment la ou les lames de guidage et maintien du palier de guidage du dispositif en contact d'une extrémité de l'arbre de rotation du balancier spiral ou du pivot d'extrémité de l'arbre de rotation. En plus du matériau choisi, il doit encore y avoir une précision d'usinage dans un intervalle de tolérance défini. La géométrie de la ou des lames peut aussi être adaptée afin de minimiser la surface de contact avec l'extrémité de l'arbre ou du pivot sur l'arbre.

L'invention concerne également un mouvement horloger qui comprend un tel dispositif comme défini dans la revendication 12.

L'invention concerne également une pièce d'horlogerie qui comprend un tel dispositif comme défini dans la revendication 13.

### BREVE DESCRIPTION DES FIGURES

Les buts, avantages et caractéristiques d'un dispositif pour guider un arbre de rotation d'un balancier spiral apparaîtront mieux dans la description suivante notamment en regard des dessins sur lesquels :
- les figures 1a et 1b représentent une vue tridimensionnelle depuis le dessus d'un balancier spiral avec le dispositif pour guider l'arbre de rotation du balancier spiral, et une vue verticale de côté du balancier spiral avec le dispositif pour guider l'arbre de rotation selon l'invention,
- la figure 2 représente une vue de dessus simplifiée d'une première forme d'exécution d'un palier de guidage du dispositif pour guider l'arbre de rotation selon l'invention, et
- la figure 3 représente une vue de dessus simplifiée d'une seconde forme d'exécution d'un palier de guidage du dispositif pour guider l'arbre de rotation selon l'invention.

### DESCRIPTION DETAILLEE DE L'INVENTION

Dans la description suivante, tous les composants ou éléments du dispositif pour guider un arbre de rotation d'un balancier spiral sont connus en général. Ces éléments ou composants ne seront donc décrits que sommairement. Il est tout d'abord à noter que le dispositif de guidage d'un arbre de rotation du balancier spiral comprend également ledit arbre qui fait partie d'un tout avec les éléments de guidage de cet arbre et des moyens pour éviter l'effet de la gravité. Bien entendu, il peut aussi être mentionné un ensemble qui comprend au moins un palier de guidage et l'arbre de rotation du balancier spiral pour définir le dispositif pour guider un arbre de rotation du balancier spiral.

Dans la description suivante du dispositif pour le guidage d'un arbre de rotation d'un balancier spiral, il peut être prévu un palier de guidage, qui peut être constitué de parties de contact telles que des lames flexibles par exemple pour le positionnement de l'axe du balancier spiral. Cela permet notamment de limiter les mouvements parasites du balancier spiral, quand le mouvement est dans une position horizontale. En général, les mouvements occasionnés sont responsables de défauts chronométriques. Dans une forme d'exécution avec les lames flexibles, ces lames ont un effet de centrage de l'axe de rotation du balancier spiral.

Il est aussi possible selon l'invention d'équilibrer les forces de frottement entre des positions horizontales et verticales du mouvement horloger. Les pertes dues au frottement sont généralement responsables de baisses d'amplitude et donc des différences de marche en chronométrie du fait de l'anisochronisme intrinsèque du système balancier spiral. Si on a des pertes équivalentes indépendamment de la position horizontale ou verticale, cela permet de garantir une bonne précision du mouvement quelle que soit sa position dans l'espace.

Selon la présente invention, il peut être imaginé également un système de pivotement dans un espace fermé, ce qui permet l'utilisation d'un lubrifiant contrairement à ce qui est décrit dans l'art antérieur où on rencontre un système dit ouvert, qui est généralement incompatible avec de la lubrification. Avec un lubrifiant ajouté, cela permet de limiter au maximum les pertes par frottement, ce qui procure l'avantage d'intégrer des lames de palier de guidage, qui peuvent être plus raides mais aussi plus facilement manipulables lors de l'assemblage des composants.

Comme décrit également par la suite selon la présente invention, il y a un avantage de pouvoir utiliser des composants en matériaux polymères. Ces composants sont par exemple réalisés pour des lames flexibles ou élastiques dans un palier de guidage ou également pour le revêtement de parties de contact de tels paliers de guidage. Au lieu de lames flexibles ou élastiques ou parties de contact, il peut aussi être imaginé d'utiliser un élastomère muni de surfaces de frottement réalisées dans un matériau plus adapté aux frottements avec des inserts adéquats.

Les figures 1a et 1b représentent le balancier spiral avec le dispositif 1 pour guider l'ensemble à arbre de rotation 6 dudit balancier spiral. Le balancier spiral est formé d'une serge 12 reliée par exemple par trois bras 15 à un arbre de rotation 6 central, et un ressort spiral 13, ayant une première extrémité reliée à un piton non représenté d'un pont du balancier. Une seconde extrémité du ressort spiral 13 est fixée directement, ou indirectement par l'intermédiaire d'une virole, sur l'arbre de rotation 6 du balancier spiral.

Le dispositif 1 pour guider l'arbre de rotation 6 du balancier spiral comprend ledit arbre de rotation 6 et au moins un palier de guidage 2 disposé de préférence à une extrémité de l'arbre de rotation 6. Bien entendu, il est tout à fait envisageable d'avoir deux paliers de guidage 2 de l'arbre de rotation disposés aux deux extrémités de l'arbre de rotation notamment pour centrer l'arbre de rotation 6 selon l'axe central AC.

Le palier de guidage 2 peut être avantageusement monté à une extrémité supérieure de l'arbre de rotation 6 par exemple côté cadran. Cependant il peut être envisagé d'avoir deux paliers de guidage 2 montés respectivement à chaque extrémité de l'arbre de rotation 6. Chaque palier de guidage 2 décrit plus en détail en référence aux figures 2 et 3 ci-après, comprend des parties de contact et de maintien des extrémités de l'arbre de rotation ou de pivots d'extrémité de l'arbre de rotation étant donné que l'arbre de rotation lié au balancier spiral est toujours en rotation alternative en fonctionnement normal par rapport au palier de guidage 2 qui est monté fixement dans ou sur un organe de réglage non représenté.

Au moins toutes les parties en contact du palier de guidage 2 et de l'arbre de rotation 6 ou du pivot d'extrémité de l'arbre de rotation sont avantageusement réalisées dans un matériau dont le module d'élasticité (module de Young) est inférieur ou égal à 100 GPa et/ou avoir un coefficient de frottement le plus faible possible, par exemple au moins inférieur ou égal à 0,15. De préférence, il peut être choisi comme matériau de la céramique, du verre ou un polymère chargé ou non chargé et une liste de ces matériaux sera donnée plus en détail dans la seconde partie de la description détaillée.

La figure 2 représente une première forme d'exécution du palier de guidage 2 de l'arbre de rotation 6 lié au balancier spiral. La forme générale du palier de guidage 2 est en périphérie généralement cylindrique pour être logée et fixée dans une ouverture d'une plaque de réglage ou de montage non représentée. Dans une partie centrale du palier de guidage 2 où va s'opérer le guidage et le maintien de l'arbre de rotation 6, il est prévu au moins une lame de guidage 3 pour venir en contact à une de ses extrémités 4 avec l'arbre de rotation 6 ou sur une partie rapportée de l'arbre de rotation, qui peut être un pivot.

Selon cette première forme d'exécution, au moins un palier de guidage 2 comporte, d'un premier côté de l'axe central AC, une partie d'appui 5, qui est une surface d'appui 5 de toute forme géométrique adaptée pour effectuer un contact ponctuel ou sur une ligne de contact avec l'arbre de rotation 6 ou le pivot monté sur l'arbre de rotation. La surface d'appui peut être réalisée aussi en forme de V ou un coussinet, ou similaire, et est agencée pour centrer l'axe de rotation d'un arbre 6 sur un plan bissecteur de la surface d'appui 5. Cette surface d'appui 5 est symétrique. Le même palier de guidage 2 comporte, d'un deuxième côté de l'axe de révolution, qui est opposé au premier côté, au moins un élément de maintien 4 à l'extrémité libre de la lame 3, qui est disposé de façon sensiblement diamétralement opposée à la surface d'appui 5. On comprend que la surface d'appui 5, symétrique par rapport à son plan bissecteur, comporte deux surfaces élémentaires d'appui, de la surface en forme de V dans ce cas de figure.

Tous les éléments de maintien 3, 4 avec la surface de contact 40 sont agencés pour exercer sur un arbre 6 un effort de rappel élastique résultant dirigé vers l'axe central AC, et pour empêcher une sortie radiale, hors de ce palier 2 de guidage, d'un arbre 6 inséré axialement selon la direction de l'axe de révolution dans ce même palier 2 de guidage.

Cependant il est à noter qu'une seule lame 3 ayant une surface de contact 40 pour maintenir l'arbre de rotation contre la surface 5 en forme de V est difficile à réaliser car suivant l'orientation de la pièce d'horlogerie le balancier spiral est trop lourd pour être maintenu par la seule lame prévue.

Sur les figures 2 et 3, la lame 3 jusqu'à son extrémité libre est de section transversale rectangulaire de manière à avoir une portion de contact 40 plane en contact de l'extrémité de l'arbre 6 ou du pivot 6' sur une ligne de contact. À titre de variante, au moins l'extrémité libre de la lame 3 a une géométrie de section lenticulaire pour n'avoir qu'un point de contact sur la portion 40 afin de réduire le frottement au contact de l'extrémité de l'arbre de rotation 6 ou du pivot monté sur l'arbre de rotation 6.

Il est à noter qu'il peut être imaginé un contact entre l'arbre 6 ou le pivot et une ou des parties d'appui 5 sous forme ponctuelle ou selon une ligne de contact. Pour un contact ponctuel, chaque partie d'appui 5 peut être réalisée par exemple sous la forme d'une structure bombée ou portion d'une boule. Cependant bien d'autres structures peuvent être imaginées pour avoir un tel contact ponctuel. Pour un contact selon une ligne de contact, il peut s'agir également d'une structure ou portion cylindrique de partie d'appui disposée selon un axe parallèle à l'axe de rotation de l'arbre de rotation ou de toute autre structure. Il peut être imaginé une combinaison de contact ponctuel ou selon une ligne de contact. De plus, toute forme géométrique peut être proposée pour effectuer un contact ponctuel ou sur une ligne de contact avec l'arbre de rotation ou le pivot monté sur l'arbre de rotation.

Pour de plus amples informations sur cette première forme d'exécution, il peut être fait référence à la demande de brevet CH 716 957 A2 notamment du paragraphe [0022] au paragraphe [0028], qui décrit des paliers de guidage d'un arbre indicateur horaire.

La figure 3 représente une seconde forme d'exécution du palier de guidage 2 du dispositif 1 pour guider l'arbre de rotation 6 du balancier spiral. Ce palier de guidage 2 peut comprendre au moins une lame de contact 3 et deux parties de contact ou d'appui 5, qui sont de préférence deux autres lames de contact 3. Ainsi, le palier de guidage 2 est composé d'un anneau périphérique et de trois lames 3 en forme de spires pour se diriger en direction de l'arbre de rotation 6 pour venir en contact de l'arbre de rotation 6 afin de le maintenir et de le guider selon l'axe central AC. L'extrémité libre 4 de chaque lame 3 vient en contact directement avec l'arbre de rotation 6 pour le maintenir, le centrer et le guider selon l'axe central AC. Les trois lames 3 peuvent être d'une autre forme et d'une autre section que rectangulaire que celles de spires. Par exemple chaque lame est rectiligne disposée angulairement et régulièrement espacée de 120° l'une de l'autre pour contacter chacune l'arbre de rotation de manière régulière. Il peut encore être envisagé avoir plus que trois lames de contact avec l'arbre de rotation.

Le palier de guidage 2 de de cette seconde forme d'exécution peut être obtenu sous forme monobloc dans un matériau céramique, en verre ou en polymère chargé ou non chargé notamment en dessous du seuil limite du module d'élasticité inférieure ou égale à 100 GPa et/ou avoir un coefficient de frottement le plus faible possible par exemple au moins inférieur ou égal à 0,15. Aussi bien la partie de l'arbre de rotation 6 en contact avec des parties du palier de guidage 2 sont réalisés dans un même matériau ou un matériau différent ou revêtement remplissant les conditions définies par le seuil du module d'élasticité ou ayant un coefficient de frottement le plus faible possible, par exemple au moins inférieur ou égal à 0,15.

Pour de plus amples informations sur cette seconde forme d'exécution, il peut être fait référence à la demande de brevet EP 3 396 470 A1 du paragraphe [0018] au paragraphe [0022].

Comme type de céramiques à utiliser pour le palier de guidage et/ou l'arbre de rotation, il peut s'agir de céramiques à base d'oxydes, principalement l'alumine et la zircone, ou la silice.

Concernant l'oxyde de zirconium (ZrO₂), il peut être utilisé dans les zircones stabilisées à l'oxyde d'yttrium (ZrO₂+Y₂O₃), qui possèdent une structure cristalline tétragonale métastable, une taille de grains inférieure à 0,50 µm, une densité supérieure à 6,00 g/cm³ et une dureté d'environ 1200 HV. Les zircones peuvent également être stabilisées à l'oxyde de cérium (ZrO₂ + CeO₂) ou à l'oxyde de magnésium ((ZrO₂ + MgO), selon les propriétés du matériau final souhaité.

Concernant l'Alumine Zircone, les composites sont généralement à 80% 3Y-TZP / 20% Al₂O₃ (ATZ) ou 90% Al₂O₃/ 10% 3Y-TZP (ZTA), allient les propriétés des alumines et des zircones haute pureté pour obtenir des caractéristiques finales qui offrent le meilleur de chaque matériau.

Il est à noter encore que l'utilisation de matériaux durs permet de diminuer ou réduire les forces de frottement de contact des matériaux en contact, ce qui peut être également recherché.

A partir de la description qui vient d'être faite, de multiples variantes de réalisation du dispositif pour guider un arbre de rotation d'un balancier spiral peuvent être conçues par l'homme du métier sans sortir du cadre de l'invention définie par les revendications.

## Revendications

1. Dispositif (1) pour guider un arbre de rotation (6) d'un balancier spiral, le dispositif comprenant au moins l'arbre de rotation (6) et au moins un palier de guidage (2) d'une extrémité ou d'un pivot (6') fixé à une extrémité de l'arbre de rotation (6) du balancier spiral, le palier de guidage comprenant trois lames de contact (3) et deux parties (5) de contact et maintien de l'extrémité ou du pivot (6') de l'arbre de rotation (6) du balancier spiral, au moins une partie d'extrémité de l'arbre de rotation (6) ou du pivot (6'), ou au moins les parties (3, 5) de contact du palier de guidage (2) étant réalisées dans un matériau dont le module de Young est inférieur ou égal à 100 GPa et/ou le coefficient de frottement des matériaux des parties en contact ou du revêtement des parties en contact est inférieur ou égal au moins à 0,15, **caractérisé en ce que** les deux parties de contact (5) sont constituées de deux desdites lames (3) de contact pour que lesdites trois lames de contact assurent un centrage de l'axe de rotation du balancier spiral.

2. Dispositif (1) selon la revendication 1, **caractérisé en ce que** les parties de contact (5) sont des surfaces d'appui (5) de toute forme géométrique adaptée pour effectuer un contact ponctuel ou sur une ligne de contact avec l'arbre de rotation (6) ou le pivot monté sur l'arbre de rotation (6).

3. Dispositif (1) selon la revendication 1, **caractérisé en ce que** lesdites trois lames sont chacune en forme de spire, et **en ce qu'**une première extrémité de chaque lame est fixée à un anneau coaxial (2) à l'arbre de rotation (6) alors qu'une seconde extrémité (4) de chaque lame vient en contact d'une extrémité de l'arbre de rotation (6) du balancier pour le maintenir axialement.

4. Dispositif (1) selon la revendication 1, **caractérisé en ce que** les lames de contact (3) sont chacune de forme rectiligne, et **en ce qu'**une première extrémité de chaque lame est fixée à un anneau coaxial (2) à l'arbre de rotation (6) alors qu'une seconde extrémité (4) de chaque lame vient en contact d'une extrémité de l'arbre de rotation (6) du balancier pour le maintenir axialement.

5. Dispositif (1) selon l'une des revendications 3 et 4, **caractérisé en ce que** toutes les lames sont régulièrement espacées l'une de l'autre de 120° sur un tour de l'anneau.

6. Dispositif (1) selon l'une des revendications précédentes, **caractérisé en ce qu'**au moins une lame (3) ou une partie de contact (5) comprend une portion de contact contre l'arbre (6) ou le pivot (6') formée de manière à n'avoir qu'un point de contact avec l'arbre (6) ou le pivot (6').

7. Dispositif (1) selon l'une des revendications 1 à 5, **caractérisé en ce que** chaque lame (3) comprend une portion de contact contre l'arbre (6) ou le pivot (6') formée pour n'avoir qu'un seul point de contact afin de réduire le frottement.

8. Dispositif (1) selon la revendication 1, **caractérisé en ce qu'**une partie de contact de l'arbre (6) et des lames de contact (3) et des parties de contact (5) est réalisée dans un même matériau céramique ou en verre ou en polymère chargé ou non chargé.

9. Dispositif (1) selon la revendication 1, **caractérisé en ce qu'**une partie de contact de l'arbre (6), et des lames de contact (3) et des parties de contact (5) du palier de guidage (2) est réalisée dans deux matériaux différents en céramique ou en verre ou en polymère chargé ou non chargé.

10. Dispositif (1) selon l'une des revendications 8 et 9, **caractérisé en ce que** les éléments du palier de guidage (2) sont monoblocs.

11. Dispositif (1) selon la revendication 1, **caractérisé en ce que** le coefficient de frottement des matériaux des parties en contact ou du revêtement des parties en contact est inférieur ou égal au moins à 0,1, voire inférieur ou égal au moins à 0,05 ou au moins une partie d'extrémité de l'arbre (6) ou du pivot (6') ou au moins les parties (3, 5) de contact du palier (2) de guidage sont réalisées dans un matériau dont le module de Young est inférieur ou égal à 100 GPa.

12. Mouvement de pièce d'horlogerie, par exemple une montre bracelet, équipé d'un tel dispositif (1) selon l'une des revendications précédentes.

13. Pièce d'horlogerie, par exemple une montre bracelet, pourvue d'un mouvement équipé d'un tel dispositif (1) selon l'une des revendications précédentes.

## Patentansprüche

1. Vorrichtung (1) zum Führen einer Drehwelle (6) auf einer Unruh-Spiralfeder, wobei die Vorrichtung zumindest die Drehwelle (6) und mindestens ein Führungslager (2) zum Führen eines Endes oder eines Zapfens (6'), der an einem Ende der Drehwelle (6) befestigt ist, an der Unruh-Spiralfeder umfasst, das Führungslager drei Kontaktklingen (3) und zwei Teile (5) zum Kontaktieren und Halten des Endes oder des Zapfens (6') der Drehwelle (6) an der Unruh-Spiralfeder umfasst, mindestens ein Endteil der Drehwelle (6) oder des Zapfens (6'), oder zumindest die Kontaktteile (3, 5) an dem Führungslager (2), aus einem Material mit einem Elastizitätsmodul von weniger als oder gleich 100 GPa bestehen, und/oder der Reibungskoeffizient der Materialien der kontaktierenden Teile oder der Plattierung an den kontaktierenden Teilen kleiner als oder gleich 0,15 ist, **dadurch gekennzeichnet, dass** die zwei Kontaktteile (5) aus zwei der Kontaktklingen (3) bestehen, sodass die drei Kontaktklingen eine Zentrierung der Drehachse der Unruh-Spiralfeder gewährleisten.

2. Vorrichtung (1) nach Anspruch 1, **dadurch gekennzeichnet, dass** die Kontaktteile (5) Auflageflächen (5) mit einer beliebigen geometrischen Form sind, die geeignet ist, Kontakt mit der Drehwelle (6) oder dem auf der Drehwelle (6) montierten Zapfen an einem einzigen Kontaktpunkt oder an einer Kontaktlinie herzustellen.

3. Vorrichtung (1) nach Anspruch 1, **dadurch gekennzeichnet, dass** jede der drei Klingen spulenförmig ist, und dadurch, dass ein erstes Ende jeder Klinge an einem mit der Drehwelle (6) koaxialen Bügel (2) befestigt ist, während ein zweites Ende (4) jeder Klinge in Kontakt mit einem Ende der Drehwelle (6) der Unruh kommt, um sie axial zu halten.

4. Vorrichtung (1) nach Anspruch 1, **dadurch gekennzeichnet, dass** jede der drei Kontaktklingen (3) eine geradlinige Form aufweist, und dadurch, dass ein erstes Ende jeder Klinge an einem mit der Drehwelle (6) koaxialen Bügel (2) befestigt ist, während ein zweites Ende (4) jeder Klinge in Kontakt mit einem Ende der Drehwelle (6) der Unruh kommt, um sie axial zu halten.

5. Vorrichtung (1) nach einem der Ansprüche 3 und 4, **dadurch gekennzeichnet, dass** alle der Klingen gleichmäßig um 120° voneinander um den Bügel herum beabstandet sind.

6. Vorrichtung (1) nach einem der vorhergehenden Ansprüche, **dadurch gekennzeichnet, dass** zumindest eine Klinge (3) oder ein Kontaktteil (5) einen Kontaktabschnitt mit der Welle (6) oder dem Zapfen (6') umfasst, der so ausgebildet ist, dass er nur einen einzigen Kontaktpunkt mit der Welle (6) oder dem Zapfen (6') aufweist.

7. Vorrichtung (1) nach einem der Ansprüche 1 bis 5, **dadurch gekennzeichnet, dass** jede Klinge (3) einen Kontaktabschnitt mit der Welle (6) oder dem Zapfen (6') umfasst, der so ausgebildet ist, dass er nur einen einzigen Kontaktpunkt aufweist, um Reibung zu verringern.

8. Vorrichtung (1) nach Anspruch 1, **dadurch gekennzeichnet, dass** Kontaktteile an der Welle (6) und an den Kontaktklingen (3) und an den Kontaktteilen (5) aus dem gleichen Keramik- oder Glas- oder gefüllten oder ungefüllten Polymermaterial bestehen.

9. Vorrichtung (1) nach Anspruch 1, **dadurch gekennzeichnet, dass** Kontaktteile an der Welle (6) und an den Kontaktklingen (3) und an den Kontaktteilen (5) an dem Führungslager (2) aus zwei unterschiedlichen Keramik- oder Glas- oder gefüllten oder ungefüllten Polymermaterialien bestehen.

10. Vorrichtung (1) nach einem der Ansprüche 8 und 9, **dadurch gekennzeichnet, dass** die Elemente des Führungslagers (2) einstückig ausgebildet sind.

11. Vorrichtung (1) nach Anspruch 1, **dadurch gekennzeichnet, dass** der Reibungskoeffizient der Materialien der Kontaktteile oder der Plattierung auf den Kontaktteilen kleiner als oder gleich 0,1 oder kleiner als oder gleich 0,05 ist, oder mindestens ein Endteil der Welle (6) oder des Zapfens (6') oder mindestens die Kontaktteile (3, 5) auf dem Führungslager (2) aus einem Material mit einem Elastizitätsmodul von weniger als oder gleich 100 GPa bestehen.

12. Uhrwerk für einen Zeitmesser, beispielsweise eine Armbanduhr, der mit einer solchen Vorrichtung (1) nach einem der vorhergehenden Ansprüche ausgestattet ist.

13. Zeitmesser, beispielsweise eine Armbanduhr, der mit einem Uhrwerk bereitgestellt ist, das mit einer solchen Vorrichtung (1) nach einem der vorhergehenden Ansprüche ausgestattet ist.

## Claims

1. A device (1) for guiding a rotation arbor (6) on a sprung balance, the device comprising at least the rotation arbor (6) and at least one guide bearing (2) for guiding an end or a pivot (6') fastened to one end of the rotation arbor (6) on the sprung balance, the guide bearing comprising three contact blades (3) and two parts (5) for contacting and holding the end or the pivot (6') of the rotation arbor (6) on the sprung balance, at least one end part of the rotation arbor (6) or of the pivot (6'), or at least the contact parts (3, 5) on the guide bearing (2) being made of a material with a Young's modulus of less than or equal to 100 GPa and/or the coefficient of friction of the materials of the contacting parts or of the plating on the contacting parts is less than or equal to 0.15, **characterised in that** the two contact parts (5) consist of two of said contact blades (3) so that said three contact blades ensure a centring of the axis of rotation of the sprung balance.

2. The device (1) according to claim 1, **characterised in that** the contact parts (5) are bearing surfaces (5) of any geometric shape suitable for making contact on a single contact point or on a line of contact with the rotation arbor (6) or the pivot mounted on the rotation arbor (6).

3. The device (1) according to claim 1, **characterised in that** each of said three blades is coil-shaped, and **in that** a first end of each blade is fastened to a bow (2) coaxial with the rotation arbor (6), whereas a second end (4) of each blade comes into contact with one end of the rotation arbor (6) of the balance to hold it axially.

4. The device (1) according to claim 1, **characterised in that** each of the contact blades (3) is rectilinear in shape, and **in that** a first end of each blade is fastened to a bow (2) coaxial with the rotation arbor (6), whereas a second end (4) of each blade comes into contact with one end of the rotation arbor (6) of the balance to hold it axially.

5. The device (1) according to any of claims 3 and 4, **characterised in that** all of the blades are evenly spaced 120° apart from each other around the bow.

6. The device (1) according to any of the preceding claims, **characterised in that** at least one blade (3) or one contact part (5) comprises a contact portion with the arbor (6) or the pivot (6') formed so as to have only a single contact point with the arbor (6) or the pivot (6').

7. The device (1) according to any of claims 1 to 5, **characterised in that** each blade (3) comprises a contact portion with the arbor (6) or the pivot (6') formed so as to have only a single contact point in order to reduce friction.

8. The device (1) according to claim 1, **characterised in that** a contact part on the arbor (6) and on the contact blades (3) and on the contact parts (5) are made of the same ceramic or glass or filled or non-filled polymer material.

9. The device (1) according to claim 1, **characterised in that** a contact part on the arbor (6), and on the contact blades (3) and on the contact parts (5) on the guide bearing (2) are made of two different ceramic or glass or filled or non-filled polymer materials.

10. The device (1) according to any of claims 8 and 9, **characterised in that** the elements of the guide bearing (2) are made in one piece.

11. The device (1) according to claim 1, **characterised in that** the coefficient of friction of the materials of the contacting parts or of the plating on the contacting parts is less than or equal to 0.1, or less than or equal to 0.05, or at least one end part of the arbor (6) or of the pivot (6') or at least the contact parts (3, 5) on the guide bearing (2) are made of a material with a Young's modulus of less than or equal to 100 GPa.

12. A movement for a timepiece, for example a wristwatch, equipped with such a device (1) according to any of the preceding claims.

13. A timepiece, for example a wristwatch, provided with a movement equipped with such a device (1) according to any of the preceding claims.
